# EUROPÄISCHE PATENTSCHRIFT

(11) **EP 0 702 598 B1**
(45) Veröffentlichungstag und Bekanntmachung des Hinweises auf die Patenterteilung: **19.02.1997**
(21) Anmeldenummer: 94920436.6
(22) Anmeldetag: 08.06.1994
(51) Int. Cl.: B02C 19/00, B02C 13/18

(54) **PRALLBRECHER**
IMPACT CRUSHER
CONCASSEUR A IMPACT

(30) Priorität: 10.06.1993 DE 4319702
(43) Veröffentlichungstag der Anmeldung: 27.03.1996
(73) Patentinhaber: VAN DER ZANDEN, Hans, NL-6336 XV Hulsberg (NL); VAN DER ZANDEN, Rosemarie, 6336 XV Hulsberg (NL); IHC HOLLAND N.V., NL-3361 EP Sliedrecht (NL)
(72) Erfinder: VAN DER ZANDEN, Hans, NL-6336 XV Hulsberg (NL); DICHTER, Hans-Joachim, D-10829 Berlin (DE)
(74) Vertreter: Böning, Manfred, Dr.-Ing.
(86) Internationale Anmeldenummer: EP9401867
(87) Internationale Veröffentlichungsnummer: WO9429027

(56) Entgegenhaltungen:
- EP-A- 0 455 023
- DD-A- 16 983
- DE-A- 3 905 365
- DE-C- 942 244
- GB-A- 376 760
- US-A- 4 326 676

## Beschreibung

Die Erfindung betrifft einen Prallbrecher mit einem um eine vertikale Achse drehbar gelagerten tellerförmigen Rotor und einem diesen umgebenden Gehäuse mit einer eine Prallfäche bildenden Wand, gegen deren Innenseite bei umlaufendem Rotor auf diesen geschüttetes Gut zwecks Zerkleinerung geschleudert wird, wobei die die Prallfläche bildende Innenseite der Wand des Gehäuses im wesentlichen nach Art des Mantels mindestens eines sich nach unten erweiternden Kegelstumpfes ausgebildet ist.

Aus der EP-A-0.455.023 ist ein Prallbrecher der vorstehenden Art bekannt, bei dem der Rotor zwei übereinander angeordnete Teller aufweist, von denen der untere einen größeren Durchmesser als der obere hat. Durch diese gewissermaßen doppeltellerförmige Ausbildung des Rotors wird erreicht, daß ein Teil des von der Außenwand des Gehäuses zurückprallenden Gutes ein zweites Mal unter Fliehkrafteinwirkung gegen die Prallfläche geschleudert wird. Bei diesem insbesondere für Kakaobohnen bestimmten Prallbrecher ist man bestrebt, das Gut möglichst nur jeweils einmal zu brechen, d.h. in der zweiten Stufe lediglich in der ersten Stufe noch nicht gebrochenes Gut zu zerkleinern, d.h. eine Mehrfachzerkleinerung soll zur Vermeidung eines hohen Feinanteils des Bruchgutes vermieden werden. Dieses Ziel wird allerdings nur bedingt erreicht, da sich Zusammenstöße zwischen noch ungebrochenem und bereits durch den ersten Aufprall auf die Prallfläche gebrochenem Gutanteil bei diesem Prallbrecher ebensowenig vermeiden lassen, wie bei einem anderen aus der GB-A-376.760 bekannten Prallbrecher, bei dem die Prallfläche von der dem Rotor zugewandten Seite eines den Rotor umschließenden Brechgutgürtels gebildet wird. Die Zusammenstöße führen dazu, daß das aus dem Brecher austretende Gut einen vergleichsweise großen Anteil relativ feiner Partikel enthält.

Mit unkontrollierten Kollisionen von Brechgutanteilen, die nicht nur den Leistungsbedarf des Prallbrechers erhöhen, sondern auch zu einer unerwünscht großen Schwankungsbreite der Partikelgröße des zerkleinerten Gutes sowie zur Staubentwicklung führen, muß auch bei einem aus der DD-A-16983 bekannten Prallbrecher mit einem kegelstumpfförmigen Rotor gerechnet werden, dessen oberes Ende durch eine stationäre kegelstumpfförmige Haube abgedeckt ist, durch die das Gut in einen Ringspalt überführt wird, der von der Außenwand des Rotors und einer diesen umschließenden, ebenfalls kegelstumpfförmigen, jedoch stationären Gehäusewand gebildet wird. Bei diesem Prallbrecher sind sowohl an der vom Gehäuse gebildeten stationären Außenwand als auch an der vom Rotor gebildeten umlaufenden Innenwand des Ringspaltes Schlagleisten angeordnet, die dafür verantwortlich sind, daß die Partikel des gebrochenen bzw. gemahlenen Gutes extrem ungleichmäßige Bewegungsbahnen durchlaufen.

Bei einem anderen, aus der DE-A-39.05.365 bekannten Prallbrecher ist ein tellerförmiger Rotor von einem Prallplattenkranz umgeben, dessen jeweils benachbarte Prallplatten sich radial nach außen erstreckende Zerkleinerungskanäle bilden, in denen eine Mehrfachzerkleinerung des Brechgutes stattfindet. Bei diesem Prallbrecher erfolgt die zur Zerkleinerung der Partikel notwendige Umwandlung ihrer kinetischen Energie in mechanische Spannung anders als bei den bisher beschriebenen Konstruktionen unter weitgehend determinierten Bedingungen, wobei allerdings die Anordnung des Rotors und des Prallplattenkranzes in einer Ebene gewisse Nachteile insbesondere baulicher Art mit sich bringt, und wobei zudem der Determinierung der Partikelbahnen durch die Kombination eines Rotors mit einem ruhenden Prallplattenkranz Grenzen gesetzt sind.

Der Erfindung liegt die Aufgabe zugrunde, einen Prallbrecher der zuerst genannten Gattung zu schaffen, bei dem mit vergleichsweise geringer zum Antrieb des Rotors erforderlicher Leistung eine weitgehend und zudem gleichmäßige Zerkleinerung des Brechgutes erzielt wird, indem ähnlich wie bei dem Prallbrecher der zuletzt genannten Art eine möglichst determinierte Prallzerkleinerung angestrebt wird.

Diese Aufgabe wird erfindungsgemäß dadurch gelöst, daß unterhalb des Rotors mindestens ein Einsatz angeordnet ist, dessen Außenseite ebenfalls im wesentlichen nach Art eines sich nach unten erweiternden Kegelstumpfes ausgebildet ist, und daß die gegenüber der Innenseite der Wand des Gehäuses keine Relativbewegung ausführende Außenseite des Einsatzes mit der Innenseite der Wand des Gehäuses zwei zwischen sich einen Ringspalt begrenzende Prallflächen für eine Mehrfachzerkleinerung des Gutes bilden.

Der erfindungsgemäß Prallbrecher bietet den Vorteil, daß er bei einfachem und kompaktem Aufbau sehr leistungsfähig ist und daß bei ihm die im Brechgut nach dem Aufprall auf die erste Prallfläche noch vorhandene Energie für weitere Zerkleinerungsvorgänge genutzt und auf diese Weise ein sehr günstiges Zerkleinerungsergebnis erzielt wird, wobei es praktisch zu keinen den Energiebedarf durch innere Reibung erhöhenden und die Staubentwicklung fördernden Zusammenstößen zwischen Brechgutpartikeln mit sich kreuzenden Bewegungsbahnen kommt. Das Brechgut durchläuft von der Aufgabe auf die Gutaufnahmefläche des Rotors bis zum Verlassen des Brechers vielmehr weitgehend determinierende Bahnen.

Fortsetzung Seite 2 Absatz 2 der ursprünglichen Unterlagen.

Aus der DD-PS 16 983 ist schließlich ein Prallbrecher mit einem kegelstumpfförmigen Rotor bekannt, dessen oberes Ende durch eine stationäre kegelstumpfförmige Haube abgedeckt ist, durch die das Gut in einen Ringspalt überführt wird, der von der Außenwand des Rotors und einer diesen umschließenden ebenfalls kegelstumpfförmigen, jedoch stationären Gehäusewand gebildet wird. Bei diesem Prallbrecher sind sowohl an der vom Gehäuse gebildeten stationären Außenwand als auch an der vom Rotor gebildeten umlaufenden Innenwand des Ringspaltes Schlagleisten angeordnet. Auch dieser bekannte Brecher vermag insofern nicht voll zu befriedigen, als bei ihm die Partikel des gebrochenen bzw. gemahlenen Gutes extrem ungleichmäßige Bewegungsbahnen durchlaufen und es in einem unerwünscht hohen Maße zu Zusammenstößen zwischen Gutanteilen kommt. Die unkontrollierten Kollisionen von Brechgutanteilen erhöhen wiederum nicht nur den Leistungsbedarf des Prallbrechers, sondern sie führen auch zu einer unerwünscht großen Schwankungsbreite der Partikelgröße des zerkleinerten Gutes, wobei dessen Qualität beeinträchtigende Feinstpartikel zudem erneut eine störende Staubentwicklung fördern.

Der Erfindung liegt die Aufgabe zugrunde, einen Prallbrecher der zuerst genannten Gattung zu schaffen, bei dem mit vergleichsweise geringer zum Antrieb des Rotors erforderlicher Leistung eine weitgehende und zudem gleichmäßige Zerkleinerung des Brechgutes erzielt wird. Diese Aufgabe wird erfindungsgemäß dadurch gelöst, daß die die Prallfläche bildende Innenseite der Wand des Gehäuses im wesentlichen nach Art des Mantels mindestens eines sich nach unten erweiternden Kegelstumpfes ausgebildet ist, daß unterhalb des Rotors mindestens ein Einsatz angeordnet ist, dessen Außenseite ebenfalls im wesentlichen nach Art eines sich nach unten erweiternden Kegelstumpfes ausgebildet ist und daß die Innenseite der Wand des Gehäuses und die gegenüber dieser keine Relativbewegung ausführende Außenseite des Einsatzes zwei zwischen sich einen Ringspalt begrenzende Prallflächen für eine Mehrfachzerkleinerung des Gutes bilden.

Der erfindungsgemäße Prallbrecher bietet den Vorteil, daß er bei einfachem Aufbau sehr leistungsfähig ist und daß bei ihm die im Brechgut nach dem Aufprall auf die erste Prallfläche noch vorhandene Energie für weitere Zerkleinerungsvorgänge genutzt und auf diese Weise ein sehr günstiges Zerkleinerungsergebnis erzielt wird, wobei es praktisch zu keinen den Energiebedarf durch innere Reibung erhöhenden und die Staubentwicklung fördernden Zusammenstößen zwischen Brechgutpartikeln mit sich kreuzenden Bewegungsbahnen kommt, das Brechgut durchläuft von der Aufgabe auf die Gutaufnahmefläche des Rotors bis zum Verlassen des Brechers vielmehr weitgehend determinierte Bahnen.

Weitere Einzelheiten und Merkmale der Erfindung ergeben sich aus den Unteransprüchen und der nachstehenden Beschreibung mehrerer in der beigefügten Zeichnung dargestellter Ausführungsformen. Es zeigen:
Fig. 1 teilweise im Schnitt die perspektivische Ansicht eines besonders einfach aufgebauten Prallbrechers,
Fig. 2 die Draufsicht auf den Rotor des Prallbrechers und die einen Ringraum begrenzenden Prallflächen,
Fig. 3 stark schematisiert die wesentlichen Teile des Prallbrechers gemäß Figur 1 mit einer konkaven Gutaufnahmefläche des Rotors in einer ersten Betriebsstellung,
Fig. 4 stark schematisiert die wesentlichen Teile eines Prallbrechers gemäß Figur 1 mit einer planen Gutaufnahmefläche des Rotors in einer zweiten Betriebsstellung,
Fig. 5 stark schematisiert die wesentlichen Teile eines Prallbrechers gemäß Figur 1 mit einer konvexen Gutaufnahmefläche des Rotors in einer dritten Betriebsstellung,
Fig. 6 stark schematisiert die wesentlichen Teile eines Prallbrechers gemäß Fig. 1 mit einem sich verjüngenden Ringraum zwischen den Prallflächen in einer der Figur 4 entsprechenden Betriebsstellung,
Fig. 7 eine der Draufsicht gemäß Figur 2 entsprechende Draufsicht auf einen Prallbrecher mit einem modifizierten Gehäuse und einem modifizierten Einsatz,
Fig. 8 eine der Draufsicht gemäß Figur 2 entsprechende Draufsicht eines mit Prallplatten ausgestatteten Prallbrechers gemäß den Figuren 1 und 2 und
Fig. 9 einen Schnitt durch einen weiteren Prallbrecher, bei dem das Prallgut in einen Ringraum mit einem stehenden und einem rotierenden Einsatz zerkleinert wird.

In Figur 1 ist 1 ein Gestell für eine aus einer Wand 2 und einem Deckel 3 bestehendes Gehäuse eines Prallbrechers. Im Innern des Gehäusese 2,3 ist auf einer über einen Keilriemen 4 durch einen Motor 5 antreibbaren Welle 6 ein tellerförmiger Rotor 7 befestigt, auf dessen Gutaufnahmefläche 8 vielfach als Pralleisten bezeichnete Führungselemente 9 für das durch einen Einfülltrichter 10 im Deckel 3 schüttbare Gut angeordnet sind. Unterhalb des während des Betriebes des Prallbrechers mit hoher Drehzahl umlaufenden Rotors 7 befindet sich ein feststehender Einsatz 11, der nach Art einer sich vom Rand des Rotors 7 nach unten erstreckenden ruhenden Schürze ausgebildet ist. Die Außenseite 12 des Einsatzes begrenzt zusammen mit der Innenseite 13 der Wand einen Ringspalt 14, den das zu zerkleinernde Gut passiert. Sowohl die Wand 2 als auch der Einsatz 11 haben im wesentlichen die Form von Kegelstümpfen, deren Erzeugende gegenüber der Längsachse 15 der Welle 6 einen Winkel α von 60° bis 85° einschließt (vgl. Figur 3).

Um den Abstand zwischen der Innenseite 13 der Wand 2 und der Außenseite 12 des Einsatzes variieren zu können, ist die Wand 2 über Ausleger 16 und Schraubhülsen 17 an Schraubspindeln 18 gelagert. Durch die Einleitung von Drehbewegungen in die Schraubspindeln 18 läßt sich die Wand 2 relativ zum Deckel 3 bewegen. Die Figuren 3 bis 5 zeigen drei unterschiedliche Positionen der Wand 2 gegenüber dem Deckel 3, wobei der Ringspalt 14 in der Figur 3 am kleinsten und in der Figur 5 am größten ist. Außerdem ist in den Figuren 3 bis 5 angedeutet, daß die Gutaufnahmeflächen 8 des Rotors 7 unterschiedliche Formen haben können. Während in Figur 4 wie in Figur 1 eine plane Gutaufnahmefläche 8 dargestellt ist, zeigt die Figur 3 einen Rotor 7 mit einer konkaven Gutaufnahmefläche 19 und die Figur 5 einen Rotor 7 mit einer konvexen Gutaufnahmefläche 20.

Statt mit einem Ringspalt 14 jeweils konstanten Querschnitts zu arbeiten, kann auch ein Ringspalt 21 mit abnehmendem Querschnitt verwendet werden, wie er in Figur 6 wiedergegeben ist.

Die Figuren 2 bis 6 lassen erkennen, daß das zu brechende Gut 22 nach dem Auftreffen auf den Rotor 7 mit hoher Geschwindigkeit zunächst radial nach außen gegen die schräge Innenseite 13 der Wand 2 geschleudert wird, auf die es in der Schleuderebene betrachtet unter einem Winkel von etwa 90° auftrifft. Durch die Neigung der Wand 2 zur Längsachse 15 der Welle 6 prallt das Gut 22 schräg nach unten ab, um anschließend auf einer in den Figuren 3 bis 5 angedeuteten, im wesentlichen zick-zack-förmigen Bahn 23 den jeweiligen Ringspalt 14 bzw. 21 zu passieren. Die Ausbildung der Wand 2 und des Einsatzes 11 und die daraus resultierende Form des Ringspaltes 14 bzw. 21 reduzieren mit anderen Worten energieverzehrende Zusammenstöße zwischen vom Rotor 7 nach außen geschleuderte und von der Innenseite 13 der Wand 2 zurückprallendes Brechgut und unterdrücken auf diese Weise in starkem Maße durch "innere Reibung" beim Brechvorgang entstehende Verluste, wobei gleichzeitig infolge besserer Energieausnutzung eine intensivere Zerkleinerung des zu brechenden Gutes erreicht wird.

Bei der in den Figuren 1 und 2 dargestellten bevorzugten Ausführungsform haben die Außenwand 2 und die Wand des Einsatzes 11 exakt die Form von Kegelstümpfen, die durch Biegen von den Mänteln der Kegelstümpfe entsprechenden Blechstreifen hergestellt sind. Figur 7 dagegen zeigt eine Wand 2, die ebenso wie der mit ihr einen Ringspalt 14 begrenzende Teil des Einsatzes 11 aus planen, trapezförmigen Segmenten 24 bzw. 25 besteht, die im Bereich ihrer Längsseiten durch Schweißen miteinander verbunden sind. In allen Fällen sind die sich gegenüberliegenden Flächen der Wand 2 und des Einsatzes 11 mit verschleißfesten Prallplatten 26 bekleidet.

Figur 8 läßt erkennen, daß bei einer Lösung gemäß Figur 2 die Möglichkeit besteht, Prallplatten 26 schräg zur Wand 2 anzuordnen.

In Figur 9 schließlich ist schematisch ein Prallbrecher dargestellt, der im Grundaufbau dem Prallbrecher gemäß den Figuren 1 und 2 ähnelt. Für die Figur 9 wurden daher weitgehend die gleichen Bezugszeichen verwendet wie in Figur 1. Anders als bei der zuerst beschriebenen Ausführungsform erfolgt die Zerkleinerung des Brechgutes beim Prallbrecher gemäß Figur 9 gewissermaßen in zwei Stufen, indem unterhalb des Einsatzes 11 ein weiterer Einsatz 27 angeordnet ist. In den Einsatz 27 sind Drehbewegungen einleitbar, die zweckmäßigerweise gegenläufig zur Drehbewegung des Rotors 7 erfolgen. Durch die exzentrische Lagerung des Einsatzes 27 auf einer Buchse 28 wird anfallendes Überkorn des zerkleinerten Gutes nachträglich einem Quetschvorgang unterworfen und auf diese Weise nachzerkleinert. Durch die höhenverstellbare Ausbildung der den weiteren Einsatz 27 umschließenden Wand 29 der zweiten Stufe läßt sich deren Ringraum ebenfalls an unterschiedliche Gegebenheiten anpassen.

## Patentansprüche

1. Prallbrecher mit einem um eine vertikale Achse (15) drehbar gelagerten tellerförmigen Rotor (7) und einem diesen umgebenden Gehäuse (2,3) mit einer eine Prallfläche bildenden Wand (2), gegen deren Innenseite (13) bei umlaufendem Rotor (7) auf diesen geschüttetes Gut zwecks Zerkleinerung geschleudert wird, wobei die die Prallfläche bildende Innenseite (13) der Wand (2) des Gehäuses (2,3) im wesentlichen nach Art des Mantels mindestens eines sich nach unten erweiternden Kegelstumpfes ausgebildet ist, **dadurch gekennzeichnet**, daß unterhalb des Rotors (7) mindestens ein Einsatz (11;27) angeordnet ist, dessen Außenseite (12) ebenfalls im wesentlichen nach Art eines sich nach unten erweiternden Kegelstumpfes ausgebildet ist, und daß die gegenüber der Innenseite (13) der Wand (2) des Gehäuses (2,3) keine Relativbewegung ausführende Außenseite (12) des Einsatzes (11;27) mit der Innenseite (13) der Wand (2) des Gehäuses (2,3) zwei zwischen sich einen Ringspalt (14) begrenzende Prallflächen für eine Mehrfachzerkleinerung des Gutes bilden.

2. Prallbrecher nach Anspruch 1, **dadurch gekennzeichnet**, daß die eine erste Prallfläche bildende Wand (2) des Gehäuses (2,3) zwecks Veränderung der Größe des Ringspaltes (14) gegenüber dem Einsatz (11) in der Höhe verstellbar ist.

3. Prallbrecher nach Anspruch 1 oder 2, **dadurch gekennzeichnet**, daß der Abstand zwischen den von der Innenseite (13) der Wand (2) des Gehäuses (2,3) und der Außenseite (12) des Einsatzes (11) gebildeten Prallflächen innerhalb des Ringspaltes (14) konstant ist.

4. Prallbrecher nach Anspruch 1 oder 2, **dadurch gekennzeichnet**, daß der Abstand zwischen den von der Innenseite (13) der Wand (2) des Gehäuses (2,3) und der Außenseite (12) des Einsatzes (11) gebildeten Prallflächen zum unteren Ende des Ringspaltes (21) hin abnimmt.

5. Prallbrecher nach einem oder mehreren der Ansprüche 1 bis 4, **dadurch gekennzeichnet**, daß der Einsatz (11) nach Art einer sich vom Außenrand des Rotors (7) nach unten erstreckenden ruhenden, d.h. nicht umlaufenden Schürze ausgebildet ist.

6. Prallbrecher nach einem oder mehreren der Ansprüche 1 bis 5, **dadurch gekennzeichnet**, daß die Schräge der die eine Prallfläche bildenden Wand des Gehäuses (2,3) 60° bis 85° beträgt.

7. Prallbrecher nach einem oder mehreren der Ansprüche 1 bis 6, **dadurch gekennzeichnet**, daß die einem Einfülltrichter (10) zugewandte Gutaufnahmefläche (8) des Rotors (7) plan ist.

8. Prallbrecher nach einem oder mehreren der Ansprüche 1 bis 7, **dadurch gekennzeichnet**, daß die einem Einfülltrichter (10) zugewandte Gutaufnahmefläche (20) des Rotors (7) konvex ist.

9. Prallbrecher nach einem oder mehreren der Ansprüche 1 bis 7, **dadurch gekennzeichnet**, daß die einem Einfülltrichter (10) zugewandte Gutaufnahmefläche (19) des Rotors (7) konkav ist.

10. Prallbrecher nach einem oder mehreren der Ansprüche 1 bis 9, **dadurch gekennzeichnet**, daß der Rotor (7) mit die Abflugbahn des Gutes vom Rotor (7) beeinflussenden Gutführungselementen (9) versehen ist.

11. Prallbrecher nach einem oder mehreren der Ansprüche 1 bis 10, **dadurch gekennzeichnet**, daß die Außenwand (2) des Gehäuses (2,3) aus trapezförmigen, planen Segmenten (24) besteht.

12. Prallbrecher nach einem oder mehreren der Ansprüche 1 bis 11, **dadurch gekennzeichnet**, daß die Prallflächen mit austauschbaren Prallplatten (26) ausgestattet sind.

13. Prallbrecher nach einem oder mehreren der Ansprüche 1 bis 12, **dadurch gekennzeichnet**, daß sich an den unterhalb des Rotors (7) angeordneten Einsatz (11) ein weiterer von einer Wand (29) umschlossener Einsatz (27) anschließt.

14. Prallbrecher nach Anspruch 13, **dadurch gekennzeichnet**, daß die Schräge der Außenseiten der beiden Einsätze (11,27) unterschiedlich groß ist.

15. Prallbrecher nach Anspruch 13 oder 14, **dadurch gekennzeichnet**, daß der weitere Einsatz (27) in eine Drehbewegung versetzbar ist.

16. Prallbrecher nach Anspruch 15, **dadurch gekennzeichnet**, daß die Drehbewegungen des Rotors (7) und des weiteren Einsatzes (27) gegenläufig sind.

17. Prallbrecher nach einem oder mehreren der Ansprüche 1 bis 16, **dadurch gekennzeichnet**, daß der weitere Einsatz (27) auf einer gegenüber der Längsachse der Rotorwelle (6) exzentrisch angeordneten Buchse (28) gelagert ist.

18. Prallbrecher nach einem oder mehreren der Ansprüche 1 bis 17, **dadurch gekennzeichnet**, daß die den weiteren Einsatz (27) umschließende Wand (29) in der Höhe verstellbar ist.

## Claims

1. Impact crusher having a plate-like rotor (7), which is mounted such that it can be rotated around a vertical axis (15), and having a housing (2, 3) which encloses said rotor and has an impact-surface-forming wall (2), material which is poured onto the rotor (7) when the latter is rotating being flung against the inner side (13) of said wall for the purpose of comminution, the impact-surface-forming inner side (13) of the wall (2) of the housing (2, 3) being designed essentially in the manner of the lateral surface of at least one truncated cone which widens downwards, characterized in that there is arranged beneath the rotor (7) at least one insert (11; 27) whose outer side (12) is likewise designed essentially in the manner of a truncated cone which widens downwards, and in that the outer side (12) of the insert (11; 27), which does not move relative to the inner side (13) of the wall (2) of the housing (2, 3), forms, with the inner side (13) of the wall (2) of the housing (2, 3), two impact surfaces which bound an annular gap (14) between them and are intended for multiple comminution of the material.

2. Impact crusher according to Claim 1, characterized in that the wall (2) of the housing (2, 3), said wall forming a first impact surface, can be adjusted in height with respect to the insert (11) for the purpose of changing the size of the annular gap (14).

3. Impact crusher according to Claim 1 or 2, characterized in that the distance between the impact surfaces formed by the inner side (13) of the wall (2) of the housing (2, 3) and the outer side (12) of the insert (11) is constant within the annular gap (14).

4. Impact crusher according to Claim 1 or 2, characterized in that the distance between the impact surfaces formed by the inner side (13) of the wall (2) of the housing (2, 3) and the outer side (12) of the insert (11) decreases towards the lower end of the annular gap (21).

5. Impact crusher according to one or more of Claims 1 to 4, characterized in that the insert (11) is designed in the manner of a static, i.e. non-rotating, apron which extends downwards from the outer rim of the rotor (7).

6. Impact crusher according to one or more of Claims 1 to 5, characterized in that the slope of that wall of the housing (2, 3) which forms one impact surface is from 60° to 85°.

7. Impact crusher according to one or more of Claims 1 to 6, characterized in that the material-receiving surface (8) of the rotor (7), said receiving surface facing a filling hopper (10), is planar.

8. Impact crusher according to one or more of Claims 1 to 7, characterized in that the material-receiving surface (20) of the rotor (7), said receiving surface facing a filling hopper (10) is convex.

9. Impact crusher according to one or more of Claims 1 to 7 characterized in that the material-receiving surface (19) of the rotor (7), said receiving surface facing a filling hopper (10), is concave.

10. Impact crusher according to one or more of Claims 1 to 9, characterized in that the rotor (7) is provided with material-guiding elements (9) which influence the trajectory of the material from the rotor (7).

11. Impact crusher according to one or more of Claims 1 to 10, characterized in that the outer wall (2) of the housing (2, 3) comprises trapezoidal planar segments (24).

12. Impact crusher according to one or more of Claims 1 to 11, characterized in that the impact surfaces are provided with exchangeable impact plates (26).

13. Impact crusher according to one or more of Claims 1 to 12, characterized in that the inset (11) arranged beneath the rotor (7) is adjoined by a further insert (27) enclosed by a wall (29).

14. Impact crusher according to Claim 13, characterized in that the outer sides of the two inserts (11, 27) slope to different extents.

15. Impact crusher according to Claim 13 or 14, characterized in that the further insert (27) can be made to rotate.

16. Impact crusher according to Claim 15, characterized in that the rotor (7) and the further insert (27) rotate in opposite directions.

17. Impact crusher according to one or more of Claims 1 to 16, characterized in that the further insert (27) is mounted on a bushing (28) which is arranged eccentrically with respect to the longitudinal axis of the rotor shaft (6).

18. Impact crusher according to one or more of Claims 1 to 17, characterized in that the wall (29) which encloses the further inset (27) can be adjusted in height.

## Revendications

1. Concasseur à impact comportant un rotor en forme de disque (7) monté de manière à pouvoir tourner autour d'un axe vertical (15) et un boîtier (2,3) entourant ce rotor et comportant une paroi (2) formant une surface d'impact, contre la face intérieure (13) de laquelle un matériau disposé en vrac sur cette paroi est projeté en vue de sa fragmentation, lorsque le rotor (7) tourne, la face intérieure (13), qui forme la surface d'impact, de la paroi (2) du boîtier (2,3) étant agencée essentiellement à la manière d'une enveloppe d'au moins un tronc de cône qui s'élargit vers le bas, caractérisé en ce qu'au-dessous du rotor (7) est disposé au moins un insert (11;27), dont la face extérieure (12) est également agencée essentiellement à la manière d'un tronc de cône qui s'élargit vers le bas, et que la face extérieure (12) de l'insert (11;27), qui n'exécute aucun déplacement relatif par rapport à la face intérieure (13) de la paroi (2) du boîtier (2,3), forme avec la face intérieure (13) de la paroi (2) du boîtier (2,3), deux surfaces d'impact, qui délimitent entre elles une fente annulaire (14), pour une fragmentation multiple du matériau.

2. Concasseur à impact selon la revendication 1, caractérisé en ce que la paroi (2), qui forme la première surface d'impact, du boîtier (2,3) est réglable en hauteur pour permettre de modifier la grandeur de la fente annulaire (14) par rapport à l'insert (11).

3. Concasseur à impact selon la revendication 1 ou 2, caractérisé en ce que la distance entre les surfaces d'impact, formées par la face intérieure (13) de la paroi (2) du boîtier (2,3) et la face extérieure (12) de l'insert (11), est constante à l'intérieur de la fente annulaire (14).

4. Concasseur à impact selon la revendication 1 ou 2, caractérisé en ce que la distance entre les surfaces d'impact, formées par la face intérieure (13) de la paroi (2) du boîtier (2,3) et la face extérieure (12) de l'insert (11), diminue en direction de l'extrémité inférieure de la fente annulaire (21).

5. Concasseur à impact selon une ou plusieurs des revendications 1 à 4, caractérisé en ce que l'insert (11) est agencé à la manière d'un tablier immobile, c'est-à-dire qui ne tourne pas, qui s'étend vers le bas à partir du bord extérieur du rotor (7).

6. Concasseur à impact selon une ou plusieurs des revendications 1 à 5, caractérisé en ce que l'inclinaison de la paroi du boîtier (2,3), qui forme une surface d'impact, est comprise entre 60° et 85°.

7. Concasseur à impact selon une ou plusieurs des revendications 1 à 6, caractérisé en ce que la surface (8) du rotor (7), qui reçoit le matériau et est tournée vers la trémie d'introduction (10), est plane.

8. Concasseur à impact selon une ou plusieurs des revendications 1 à 7, caractérisé en ce que la surface (20) du rotor (7), qui reçoit le matériau et est tournée vers la trémie d'entrée (10), est convexe.

9. Concasseur à impact selon une ou plusieurs des revendications 1 à 7, caractérisé en ce que la surface (19) du rotor (7), qui reçoit le matériau et est tournée vers la trémie d'entrée (10), est concave.

10. Concasseur à impact selon une ou plusieurs des revendications 1 à 9, caractérisé en ce que le rotor (7) est pourvu d'éléments (9) de guidage du matériau, qui influent sur la trajectoire d'envol du matériau à partir du rotor (7).

11. Concasseur à impact selon une ou plusieurs des revendications 1 à 10, caractérisé en ce que la paroi extérieure (2) du boîtier (2,3) est constituée par des segments trapézoïdaux plats (24).

12. Concasseur à impact selon une ou plusieurs des revendications 1 à 11, caractérisé en ce que les surfaces d'impact sont équipées de plaques d'impact remplaçables (26).

13. Concasseur à impact selon une ou plusieurs des revendications 1 à 12, caractérisé en ce qu'un autre insert (27) entouré par une paroi (29) se raccorde à l'insert (11) disposé au-dessous du rotor (7).

14. Concasseur à impact selon la revendication 13, caractérisé en ce que les inclinaisons des faces extérieures des deux inserts (11,27) sont différentes.

15. Concasseur à impact la revendication 13 ou 14, caractérisé en ce que l'autre insert (27) peut être entraîné en rotation.

16. Concasseur à impact la revendication 15, caractérisé en ce que les mouvements de rotation du rotor (7) et de l'autre insert (27) s'effectuent en des sens opposés.

17. Concasseur à impact une ou plusieurs des revendications 1 à 16, caractérisé en ce que l'autre insert (27) est monté sur une douille (28) disposée de façon excentrée par rapport à l'axe longitudinal de l'arbre (6) du rotor.

18. Concasseur à impact selon une ou plusieurs des revendications 1 à 17, caractérisé en ce que la paroi (29), qui entoure l'autre insert (27), est réglable en hauteur.
